# EUROPÄISCHE PATENTSCHRIFT

(11) **EP 3 666 515 B1**
(45) Veröffentlichungstag und Bekanntmachung des Hinweises auf die Patenterteilung: **25.08.2021**
(21) Anmeldenummer: 19209867.1
(22) Anmeldetag: 18.11.2019
(51) Int. Cl.: B30B 15/30, B30B 15/32, B27N 3/22

(54) **BESCHICK- ODER ENTLEERWAGEN FÜR EINETAGENPRESSE**
FEEDING OR DISCHARGING DOLLIES FOR A SINGLE-LEVEL PRESS
CHARIOTS D' ALIMENTATION OU DE DÉCHARGE POUR PRESSE MONO-ÉTAGE

(30) Priorität: 12.12.2018 DE 102018131932
(43) Veröffentlichungstag der Anmeldung: 17.06.2020
(73) Patentinhaber: Wemhöner Surface Technologies GmbH & Co. KG, 32052 Herford (DE)
(72) Erfinder: Friesen, Peter, 32257 Bünde (DE)
(74) Vertreter: Rolf, Gudrun

(56) Entgegenhaltungen:
- DE-A1-102007 038 674
- DE-B4- 10 333 574
- DE-C1- 3 503 156

## Beschreibung

Die Erfindung betrifft einen Beschick- oder Entleerwagen einer Einetagenpresse gemäß dem Oberbegriff des Hauptanspruches.

Es ist eine Beschick- und Entleervorrichtung für Pressen, insbesondere für Einetagenpressen bekannt, DE 103 33 574 B4, die zwei zueinander parallele Seitenholme und einen sie verbindenden Querholm sowie an den Seitenholmen angeordnete Schwenkhebel aufweisen, die mit zu den Seitenholmen parallelen Schubstangen gelenkig miteinander verbunden sind und die an ihren nach innen gerichteten Enden mit Klemm- oder Saugleistenstangen ausgestattet sind, wobei jede Klemm- oder Saugleistenstange über einen Antrieb verfügt, mit dem sie aus einer an den Seitenholmen angenäherten Ruheposition parallel in eine nach innen in Richtung des gegenüberliegenden Seitenholmes bewegte Betriebsposition verschwenkbar ist. Nachteilig an diesem vorbekannten Stand der Technik ist, dass der Antriebsmotor der Schubstange sehr große Massen der beteiligten Schwenkhebel, Schubstangen und Klemm- oder Saugleistenstangen beschleunigen muss, ebenso wie die Ausführung mittels Schwenkhebeln zu einer nicht linearen Bewegung der Klemm- oder Saugleistenstangen führt, was die Steuerung der Vorrichtung erschwert.

Eine andere bekannte Vorrichtung zum Beschicken von Kurztaktpressen, DE 35 03 156 C1, weißt am Anfang und am Ende eines Transportwagens angeordnete Parallelführungen für Tragrohre von Preßgut auf, die zur Abstandsverstellung nach innen mit federunterstützen Schwenkhebeln vorgespannt und zum Rückholen mit auf Gurttrommeln aufwickelbaren Rückhaltegurten ausgestattet sind, wobei eine solche Mechanik sehr aufwendig, pflegeintensiv, ungenau und langsam ist. DE 35 03 156 C1 offenbart den Oberbegriff von Anspruch 1.

Bekannt ist auch eine Vorrichtung und ein Verfahren zur Herstellung von großformatigen Sandwich-Leichtbauplatten, DE 10 2007 038 674 A1, deren Vorrichtung einen Beschickwagen einer Presse mit seitlich ein- und ausschwenkbaren Tragarmen von parallel zusammen- und auseinanderfahrbaren Tragleisten aufweist, die an einem Ende des Beschickwagens horizontal querverschieblich geführt sind, wobei deren Bewegung jedoch rein mechanisch erfolgt.

Aufgabe der Erfindung ist es, einen Beschick- oder Entleerwagen einer Einetagenpresse mit Klemm- oder Saugleistenstangen zur Verfügung zu stellen, deren Antriebe technisch und wirtschaftlich optimiert sind.

Die Lösung dieser Aufgabe erfolgt in Verbindung mit den Merkmalen des Oberbegriffes erfindungsgemäß im Zusammenhang mit den technischen Merkmalen des kennzeichnenden Teils des ersten Hauptanspruches dadurch, dass die Enden der Krafthebel jeweils eines Seitenholmes mit einer zum Seitenholm parallelen äußeren Schubstange verbunden sind.

Linearantriebe haben den Vorteil einer einfachen Ansteuerung, ebenso wie ein Großteil der Masse der Klemm- oder Saugleistenstangen und deren Bewegungsmechanik samt Schwenkhebeln und Schubstangen vom beweglichen Schlitten auf den Beschick- oder Entleerwagen abgetragen werden kann.

Gemäß einer ganz besonders bevorzugten Ausführungsform der Erfindung besteht der Linearantrieb aus einem Linearmotor mit einem Stator und einem Läufer, bei dem der Stator mit seinen Permanentmagneten am Querholm des Beschick- oder Entleerwagens angeordnet ist und der Läufer am Schlitten, sodass mit diesem Linearmotor eine wesentlich bessere Dynamik erzielbar ist, als dies mit herkömmlichen Linearantrieben zu verwirklichen ist. Des Weiteren ist ein solcher Linearmotor im Wesentlichen verschleißfrei, da er keine beweglichen Teile aufweist. Ebenfalls benötigt ein solcher Linearmotor kaum Wartung, bis auf den Schlitten des Läufers auf dem Querholm. Ein weiterer Vorteil besteht in der Möglichkeit einer direkten Wegmessung der Klemm- oder Saugleistenstange, die mit einer hohen Auflösung eine sehr präzise Positionierung ermöglicht. Vorteilhaft ist des Weiteren, dass mittels eines solchen Linearmotors beliebig große Verfahrwege der Klemm- oder Saugleistenstangen realisierbar sind, da der Verfahrweg entlang des Querholms beliebig lang ausgebildet werden kann und die zunehmende Länge der Schwenkhebel und damit deren größer werdende Masse einen wesentlich geringeren negativen Einfluss aufweisen, als dies beim bekannten Stand der Technik der Fall gewesen wäre.

Entsprechend einer anderen vorteilhaften Ausführungsform der Erfindung bestehen die Linearantriebe aus pneumatischen, hydraulischen oder elektrischen Servohubzylindern oder auch Zahnstangen- oder Spindelantrieben, die in Richtung des Querholmes arbeiten und den beweglichen Schlitten antreiben, wobei auch ein solcher Linearantrieb wesentliche Vorteile bietet, wie beispielsweise die Abtragung von Massenkräften aus den Klemm- oder Saugleistenstangen und den Schwenkhebeln durch den Schlitten in den Querholm des Beschick- oder Entleerwagens.

Die Schwenkhebel des Beschick-oder Entleerwagens sind vorteilhafterweise einteilig ausgebildet, wobei die Funktionshebel an Linearführungen der Klemm- oder Saugleistenstangen längsverschieblich angeschlossen sind, um die geforderte Bewegung durchführen zu können.

An der Klemmleistenstange sind dabei mehrere Klemmleisten mit Klammern zur Klemmung von zu verpressenden Werkstückstapeln angeordnet, die nach dem Einfahren eines Beschickwagens in eine Presse, dessen Seitenholme sich links und rechts eines Pressentisches erstrecken, durch ein Öffnen der Klammern und entweder ein einfaches Ausschwenken der Klemmleistenstangen oder, bei einer anderen vorteilhaften Ausführungsform, durch ein vorheriges Absenken der Klemmleistenstangen und deren nachfolgendem Ausschwenken auf dem Pressentisch abgelegt werden können.

An der Saugleistenstange des Entleerwagens sind Saugheber zum Anheben fertigverpresster Werkstücke angeordnet, sodass diese nach einem Öffnen einer Einetagenpresse und Einschwenken der Saugleistenstangen mit nachfolgendem Absenken und Wiederanheben der Saugleistenstange aus einer Presse herausgefördert werden können.

Vorteilhafterweise ist der Antrieb der Klemm- oder Saugleistenstangen an bestehenden Beschick- oder Entleerwagen nachrüstbar ausgebildet, sodass ältere Beschick- oder Entleerwagen nahezu ohne große Änderungen mit dem erfinderischen Antrieb ausgestattet werden können.

Nachfolgend sind zwei Ausführungsbeispiele der Erfindung anhand von Zeichnungen näher beschrieben. Es zeigen:
- Fig. 1: eine skizzierte Draufsicht auf einen Beschickwagen einer Einetagenpresse,
- Fig. 2: eine skizzierte Draufsicht auf einen Entleerwagen einer Einetagenpresse und
- Fig. 3: eine Seitenansicht des Entleerwagens gemäß Fig. 2.

Der Beschickwagen 1 einer Etagenpresse besteht ebenso wie der Entleerwagen 2 einer solchen Etagenpresse aus zwei zueinander parallelen und auf Rollen 18 gelagerten Seitenholmen 3, deren Abstand ein größeres Maß aufweist als die Breite eines Pressentisches. Die beiden Seitenholme 3 sind mittels eines Querholms 4 miteinander verbunden, sodass eine im wesentlichen U-förmige Grundkonstruktion erzeugt ist, wobei die jeweils offene Seite dazu dient in eine Einetagenpresse eingefahren werden zu können.

An den Seitenholmen 3 sind auf vertikalen Drehachsen gelagerte Schwenkhebel 5 gelenkig angeordnet und weisen jeweils einen kurzen nach außen gerichteten Krafthebel 6 und einen nach innen gerichteten längeren Funktionshebel 7 auf, wobei die Enden der Krafthebel 6 jeweils über eine zum Seitenholm 3 parallelen Schubstange 8 gelenkig miteinander verbunden sind, ebenso wie die Enden der Funktionshebel 7, die bei einem Beschickwagen 1 eine zum Seitenholm 3 parallele innere Klemmleistenstange 9 mit Klemmleisten 11 zum Klemmen eines Werkstückstapels 16 aufweisen und bei einer Ausführungsform als Entleerwagen 2 eine Saugleistenstange 10 gelenkig miteinander verbinden, die mit Saughebern 12 ausgestattet sind, um nach der Beendigung eines Pressvorganges und geöffneter Presse über ein Werkstück 17 eingeschwenkt und darüber abgesenkt zu werden, um dieses anzuheben und aus einer Presse herausbefördern zu können.

Am Querholm 4 eines Beschick- und Entleerwagens 1;2 ist ein Linearantrieb vorgesehen, der bei der dargestellten Ausführungsform als Linearmotor 14 aus einem Stator und einem Läufer besteht, bei dem der Stator mit seinen Permanentmagneten am Querholm 4 angeordnet ist und der Läufer am Schlitten 13. Die einteilig ausgebildeten Schwenkhebel 5 weisen am Ende ihrer Funktionshebel 7 Anschlüsse an Linearführungen 15 auf, an denen sie längsverschieblich an den Klemm- oder Saugleistenstangen 9;10 festgelegt sind, wobei diese ihrerseits mit ihren zu den Querholmen 4 gerichteten Enden mechanisch fest an den Schlitten 13 mit dem Linearmotor 14 angekoppelt sind.

Zeichnerisch nicht dargestellt sind Linearantriebe aus pneumatischen, hydraulischen oder elektrischen Servohubzylindern oder Zahnstangen- oder Spindelantrieben, die parallel zum Querholm 4 des Beschick- oder Entleerwagens 1;2 angeordnet sind.

## Patentansprüche

1. Beschick- oder Entleerwagen einer Einetagenpresse mit zwei zueinander parallelen Seitenholmen (3) und einem sie verbindenden Querholm (4) sowie mit an den Seitenholmen (3) angeordneten Schwenkhebeln (5) mit jeweils einem kurzen nach außen gerichteten Krafthebel (6) und einem nach innen gerichteten Funktionshebel (7), wobei die Krafthebel kürzer sind als die Funktionshebel (7) und die Enden der Funktionshebel (7) mit einer zum Seitenholm (3) parallelen inneren Klemm- oder Saugleistenstange (9; 10) gelenkig miteinander verbunden sind, wobei die Enden der Funktionshebel (7)Anschlüsse an Linearführungen (15) aufweisen, an denen sie längsverschieblich an den Klemm- oder Saugleistenstangen (9; 10) festgelegt sind und wobei die Klemm- oder Saugleistenstangen (9; 10) über Antriebe aus an den Seitenholmen (3) angenäherten Ruhepositionen parallel in nach innen in Richtung des gegenüberliegenden Seitenholms (3) bewegten Betriebspositionen verschwenkbar sind, wobei jeder Antrieb einen entlang des Querholmes (4) beweglichen Schlitten (13) aufweist, an dem ein Ende der Klemm- oder Saugleistenstange (9; 10) angeordnet ist und wobei an den Schlitten (13) Linearantriebe zur Bewegung der Klemm- oder Saugleistenstangen (9; 10) angekoppelt sind, **dadurch gekennzeichnet, dass** die Enden der Krafthebel (6) jeweils eines Seitenholmes (3) mit einer zum Seitenholm (3) parallelen äußeren Schubstange (8) verbunden sind.

2. Beschick- oder Entleerwagen nach Anspruch 1, **dadurch gekennzeichnet, dass** der Linearantrieb aus einem Linearmotor (14) aus Stator und Läufer besteht, bei dem der Stator mit seinen Permanentmagneten am Querholm (4) angeordnet ist und der Läufer am Schlitten (13)

3. Beschick- oder Entleerwagen nach Anspruch 1, **dadurch gekennzeichnet, dass** der Linearantrieb aus einem parallel zur Bewegungsrichtung des Schlittens (13) angeordneten pneumatischen, hydraulischen oder elektrischen Servohubzylinder oder aus einem parallel zur Bewegungsrichtung des Schlittens (13) angeordneten Zahnstangen- oder Spindelantrieb besteht.

4. Beschick- oder Entleerwagen nach einem der vorgenannten Ansprüche, **dadurch gekennzeichnet, dass** die Schwenkhebel (5) einteilig ausgebildet sind.

5. Beschick- oder Entleerwagen nach einem der vorgenannten Ansprüche, **dadurch gekennzeichnet, dass** an der Klemmleistenstange (9) Klemmleisten (11) mit Klammern zur Klemmung von zu verpressenden Werkstückstapeln (16) angeordnet sind.

6. Beschick- oder Entleerwagen nach einem der vorgenannten Ansprüche, **dadurch gekennzeichnet, dass** an seiner Saugleistenstange (10) Saugheber (12) zum Anheben fertig gepresster Werkstücke (17) angeordnet sind.

7. Beschick- oder Entleerwagen nach Anspruch 2, **dadurch gekennzeichnet, dass** der Antrieb der Klemm- oder Saugleistenstange (9; 10) mit einem Linearmotor als Nachrüstsatz für herkömmliche Beschick-oder Entleerwagen (1; 2) ausgebildet ist.

## Claims

1. Feeding or discharging dollies for a single-level press with two side bars (3) parallel to each other and a cross bar (4) connecting them as well as with pivot levers (5) arranged on the side bars (3) in each case with a short force lever (6) directed outward and a function lever (7) directed inward, wherein the force levers are shorter than the function levers (7) and the ends of the function levers (7) are connected to one another in articulated manner with an inner clamping or squeegee bar (9; 10) parallel to the side bar (3), wherein the ends of the function levers (7) have connections to linear guides (15), at which they are fixed in longitudinally displaceable manner to the clamping or squeegee bars (9; 10) and wherein the clamping or squeegee bars (9; 10) are pivotable via drives from resting positions approximated to the side bars (3) parallel operating positions moved inward in the direction of the opposing side bar (3), wherein each drive has a carriage (13) movable along the cross bar (4), at which an end of the clamping or squeegee bar (9; 10) is arranged and wherein linear drives for movement of the clamping or squeegee bars (9; 10) are coupled to the carriage (13), **characterized in that** the ends of the force levers (6) of a respective side bar (3) are connected to an outer push rod (8) parallel to the side bar (3).

2. The feeding or discharging dollies according to claim 1, **characterized in that** the linear drive consists of a linear motor (14) made up of stator and rotor, in which the stator is arranged with its permanent magnet on the cross bar (4) and the rotor is arranged on the carriage (13).

3. The feeding or discharging dollies according to claim 1, **characterized in that** the linear drive consists of a pneumatic, hydraulic or electrical servo piston cylinder arranged parallel to the direction of movement of the carriage (13) or a rack and pinion or spindle drive arranged parallel to the direction of movement of the carriage (13).

4. The feeding or discharging dollies according to any of the aforementioned claims, **characterized in that** the pivot levers (5) are embodied in one piece.

5. The feeding or discharging dollies according to any of the aforementioned claims, **characterized in that** clamping strips (11) with clamps for clamping the workpiece stacks (16) to be pressed are arranged on the clamping bar (9).

6. The feeding or discharging dollies according to any of the aforementioned claims, **characterized in that** suction lifters (12) for lifting pressed workpieces (17) are arranged on the squeegee bar (10).

7. The feeding or discharging dollies according to claim 2, **characterized in that** the drive of the clamping or squeegee bar (9; 10) is embodied with a linear motor as a retrofit kit for conventional feeding or discharging dollies (1; 2).

## Revendications

1. Chariot d'alimentation ou de décharge d'une presse mono-étage avec deux longerons latéraux (3) parallèles l'un à l'autre et un longeron transversal (4) les reliant ainsi qu'avec des leviers pivotants (5) disposés sur les longerons latéraux (3) avec respectivement un levier de force (6) court orienté vers l'extérieur et un levier fonctionnel (7) orienté vers l'intérieur, dans lequel les leviers de force sont plus courts que les leviers fonctionnels (7) et les extrémités des leviers fonctionnels (7) sont reliées les unes aux autres de manière articulée à une barre à barrettes de serrage ou d'aspiration (9 ; 10) intérieure parallèle au longeron latéral (3), dans lequel les extrémités des leviers fonctionnels (7) présentent des raccords sur des guidages linéaires (15), sur lesquels ils sont fixés sur les barres à barrettes de serrage ou d'aspiration (9 ; 10) de manière longitudinalement coulissante et dans lequel les barres à barrettes de serrage ou d'aspiration (9 ; 10) peuvent pivoter par l'intermédiaire d'entraînements à partir de positions de repos approchées des longerons latéraux (3) de manière parallèle dans des positions de fonctionnement déplacées vers l'intérieur en direction du longeron latéral (3) opposé, dans lequel chaque entraînement présente un coulisseau (13) mobile le long du longeron transversal (4), sur lequel une extrémité de la barre à barrettes de serrage ou d'aspiration (9 ; 10) est disposée et dans lequel des entraînements linéaires pour le déplacement des barres à barrettes de serrage ou d'aspiration (9 ; 10) sont accouplés au coulisseau (13), **caractérisé en ce que** les extrémités des leviers de force (6) respectivement d'un longeron latéral (3) sont reliées à une bielle extérieure (8) parallèle au longeron latéral (3).

2. Chariot d'alimentation ou de décharge selon la revendication 1, **caractérisé en ce que** l'entraînement linéaire est constitué d'un moteur linéaire (14) composé d'un stator et d'un rotor, pour lequel le stator est disposé avec ses aimants permanents sur le longeron transversal (4) et le rotor sur le coulisseau (13).

3. Chariot d'alimentation ou de décharge selon la revendication 1, **caractérisé en ce que** l'entraînement linéaire est constitué d'un servo-vérin de levage pneumatique, hydraulique ou électrique disposé parallèlement à la direction de déplacement du coulisseau (13) ou d'un entraînement à crémaillère ou à broche disposé parallèlement à la direction de déplacement du coulisseau (13).

4. Chariot d'alimentation ou de décharge selon l'une quelconque des revendications précédentes, **caractérisé en ce que** les leviers pivotants (5) sont réalisés d'une seule pièce.

5. Chariot d'alimentation ou de décharge selon l'une quelconque des revendications précédentes, **caractérisé en ce que** des barrettes de serrage (11) avec des attaches pour le serrage de piles de pièces (16) à presser sont disposées sur la barre à barrettes de serrage (9).

6. Chariot d'alimentation ou de décharge selon l'une quelconque des revendications précédentes, **caractérisé en ce que** des ventouses (12) pour le soulèvement de pièces (17) finies d'être pressées sont disposées sur sa barre à barrettes d'aspiration (10).

7. Chariot d'alimentation ou de décharge selon la revendication 2, **caractérisé en ce que** l'entraînement de la barre à barrettes de serrage ou d'aspiration (9 ; 10) est réalisé avec un moteur linéaire en tant que kit de rééquipement pour des chariots d'alimentation ou de décharge (1 ; 2) classiques.
